# EUROPÄISCHE PATENTSCHRIFT

(11) **EP 1 431 198 B1**
(45) Veröffentlichungstag und Bekanntmachung des Hinweises auf die Patenterteilung: **16.08.2006**
(21) Anmeldenummer: 03028880.7
(22) Anmeldetag: 16.12.2003
(51) Int. Cl.: B65D 5/52, B65D 5/50

(54) **Faltschachtel zur Präsentation von einem Gegenstand und Zuschnitt zur Herstellung derselben**
Box for the presentation of an object and blank for its manufacturing
Boîte pour la présentation d'un object et flan pour sa fabrication

(30) Priorität: 16.12.2002 DE 10258586
(43) Veröffentlichungstag der Anmeldung: 23.06.2004
(73) Patentinhaber: Beiersdorf AG, 20245 Hamburg (DE)
(72) Erfinder: Schultz, Günther, 22457 Hamburg (DE); Rüster, Stefan, 21147 Hamburg (DE)
(74) Vertreter: Wilke, Jochen

(56) Entgegenhaltungen:
- DE-U- 29 912 221
- FR-A- 2 743 051

## Beschreibung

Die Erfindung betrifft eine Handfaltschachtel zur Präsentation und/oder Verpackung eines Gegenstandes. Sie besteht aus einer Rückwand, an die seitlich jeweils eine Seitenwand, unten eine Bodenlasche und oben eine Rückenlasche angelenkt sind. Über die Rückenlasche ist eine Manschette angelenkt, die senkrecht zur Rückwand steht und eine Aussparung aufweist, in die der zu verpackende Gegenstand eingelegt werden kann. Die Seitenwände sind so angelegt, dass sie den Gegenstand fixieren können. Oberhalb der Manschette ist über eine Rundrillung zwei Faltteile an die Seitenwände so angelenkt, dass die Faltenteile übereinander gelegt verklebt oder unverklebt sind. Die Bodenlasche steht senkrecht zur Rückwand und weist zwei Einstecknasen auf, die jeweils mit den Seitenwänden innen verbunden sind.

Zum Präsentieren von unter anderem Gegenständen des üblichen Bürobedarfs, beispielhaft seien Klebestifte genannt, oder Kosmetika oder sonstige Gebrauchsgegenstände in Flaschen oder Dosenform dienen oftmals einfache Kartonhülsen, die teilweise noch mit einer durchsichtigen Hülle aus Kunststofffolie oder dergleichen umgeben werden.

FR 2743051 beschreibt eine Faltschachtel zur Präsentation von Flaschen, wobei die Flaschen nicht sicher und stabil in der Faltschachtel gelagert werden können. Der Faltschachteizuschnit der FR 2743051 umfasst keinerlei Laschen oder Seitenwände, die zur Sicherung oder Fixierung des zu verpackenden Gegenstandes dienen.

Eine weitere bekannte Möglichkeit besteht darin, die Gegenstände in Schachteln oder Kartons vollständig einzupacken, was den Vorteil hat, dass die Gegenstände staubgeschützt sind.

Moderner ist der Trend, den Gegenstand zu blistern, also diesen unter einer transparenten, mehr oder minder festen Kunststoffverpackung anzubieten, die rückseitig insbesondere mit einer Wand aus Pappe oder Karton verschlossen ist.
Diese Verpackung mag zwar optisch ansprechend sein, hat aber den Nachteil der aufwendigen und teueren Zweistoffverpackung, die nach dem Aufreißen aus ökologischen Gesichtspunkten getrennt entsorgt werden sollte.

Einfache Blisterkarten sind bereits weit verbreitet. Sie bestehen aus einer einzelnen Wand, beispielsweise aus Pappe oder Karton, auf der das zu verkaufende Produkt auf unterschiedliche Art und Weise befestigt ist. Im allgemeinen sind die Abmessungen der Blisterkarte größer als die des Produkts, so dass auf der Blisterkarte eine bestimmte Fläche zur Verfügung steht, den potentiellen Kunden über das Produkt zu informieren oder einfach durch einen auffälligen Aufdruck auf das Produkt aufmerksam zu machen.
In vielen Fällen reicht der auf der Blisterkarte vorhandene Platz, sowohl auf der Vorderwand als auch auf der Rückwand der Blisterkarte, nicht aus alle die Informationen unterzubringen, die man gerne aufdrucken möchte.

In so einem Fall ist man versucht die Größe der Blisterkarte so zu wählen, dass der benötigte Platz vorhanden ist.
Diese Vorgehensweise ist aber mit mehreren Nachteilen behaftet. Bei einer zu großen Blisterkarte können in einem Verkaufsregal nur wenige Produkte gleichzeitig dargeboten werden. Und der Kunde hat Schwierigkeiten, das erworbene Produkt mit der Blisterkarte beispielsweise in seiner Einkaufstasche unterzubringen. Er würde in diesem Fall leicht in Versuchung geraten, die Blisterkarte sofort von dem Produkt zu trennen, womit ihm unter Umständen wichtige Informationen verloren gingen.

Aus der DE 296 06 678 U ist eine Blisterkarte bekannt, die sich zusammensetzt aus zwei Wänden, vorzugsweise aus Karton oder Pappe, einer ersten vorderen Wand und einer zweiten rückwärtigen Wand, die an der vorderen Wand über eine Falzlinie angelenkt ist und die vorzugsweise die gleichen Abmessungen aufweist.
Zumindest auf der vorderen Wand ist weiterhin eine Aufnahmevorrichtung zur Aufnahme eines Produkts vorgesehen. Vorteilhafterweise handelt es sich bei dieser Aufnahmevorrichtung um einen durchbrochenen, einseitig offenen Käfig, vorzugsweise aus Pappe, der mit der offenen Seite auf die vordere Wand geklebt ist.
Damit die Blisterkarte verschlossen werden kann, ist entweder auf der vorderen Wand oder auf der rückwärtigen Wand zumindest ein Verklebungspunkt aus einem schwach selbstklebenden und druckempfindlichen Kleber, der von der gegenüberliegenden Wand rückstandsfrei wieder ablösbar und erneut verklebbar ist, vorgesehen, und zwar vorzugsweise an der Kante, die der vorderen Wand und der rückwärtigen Wand verbindenden Falzlinie gegenüberliegt. Dieser beziehungsweise diese Verklebungspunkte ermöglichen das wiederholte Öffnen und feste Verschließen der aufzuklappenden Blisterkarte.

Ein weitere Nachteil bekannter Blisterverpackungen ist, dass damit keine Aerosolbehältnisse, wie sie bespielsweise in der Kosmetik oder der Wundpflege häufig eingesetzt werden, verpackt werden dürfen.

Ebenso sind die bekannten Blisterverpackungen nicht geeignet das zu präsentierende Produkt standsicher aufzubewahren. In Verkaufsregalen sind herkömmliche Blisterverpackungen nicht aufstellbar.

Der Erfindung liegt daher die Aufgabe zugrunde, eine Faltschachtel zu schaffen, die einen Gegenstand sicher und optisch ansprechend darbieten kann, wobei der Gegenstand sicher in der Verpackung fixiert ist, um gleichfalls sicherheitsrelevanten Aspekten genüge zu leisten. Weitere Aufgabe der vorliegenden Erfindung ist es, ein Verpackung bereit zu stellen, bei der viel Fläche für zusätzliche Produktinformationen zur Verfügung steht, bei der nicht mehrere Materialien zur Herstellung eingesetzt werden müssen, die unter möglichst geringem Materialeinsatz eine hohe Stabilität aufweist, die unter Verwendung von möglichst geringem Material kostengünstig herstellbar ist und deren Faltzuschnitt aus einem einzigen Stück besteht und mit minimalem Zeitaufwand konfektioniert werden kann. Desweiteren ist es die Aufgabe der vorliegenden Erfindung eine standsichere Faltschachtel bereit zu stellen.

Diese der Erfindung zugrundeliegende Aufgabe wird durch die Lehre des Hauptanspruchs gelöst. Vorteilhafte Ausgestaltungen sind dabei in den Unteransprüchen erläutert. Des weiteren umfasst die Erfindung einen Stanzzuschnitt der erfindungsgemäßen Faltschachtel.

Demgemäss betrifft die Erfindung eine Faltschachtel zur Präsentation oder Verpackung eines Gegenstandes, wobei die Faltschachtel aus einer Rückwand, an die seitlich jeweils eine Seitenwand, unten eine Bodenlasche und oben eine Rückenlasche angelenkt sind, besteht.
Die Rückenlasche ist innen auf der Rückwand verklebt und über eine Falzlinie mit einer Manschette verbunden ist, die senkrecht zur Rückwand steht und eine Aussparung aufweist, in die der zu verpackende Gegenstand eingelegt werden kann. Die Seitenwände sind so an die senkrechtstehende Manschette angelegt, dass sie den Gegenstand zusätzlich fixieren. Oberhalb der Manschette sind über eine bogenförmige Rillung Faltteile an die Seitenwände so angelenkt, dass die Faltenteile übereinander gelegt durch das Produkt fixiert oder verklebt sind. Die Bodenlasche steht senkrecht zur Rückwand und weist zwei Einstecknasen auf, die jeweils mit der Seitenwand innen verbunden sind.

Es war überraschend und für den Fachmann außerordentlich erstaunlich, dass die erfindungsgemäße Faltschachtel das Bündel an Aufgaben löst.

Die erfindungsgemäße Faltschachtel ist für die manuelle Konfektionierung von alltäglichen Gebrauchsgegenständen, wie Bürobedarf, Kosmetika oder Wundpflegemittel, geeignet. Insbesondere sind mit Hilfe der vorligenden FS dosen- oder flaschenförmige Aerosolbehältnisse sicher handhabbar. Über die senkrecht angelenkte Bodenlasche ist sogar eine äußerst gute Standfestigkeit auf einem Regalboden gewährleistet. Außerdem verhindert der Boden das einfache Herausrutsches des Gegenstandes aus der Verpackung.

Der Faltschachtelzuschnitt kann bereits vorverklebt vom Faltschachtelwerk angeliefert werden. Dabei wird die Rückenlasche auf der Rückenwand verklebt und die Manschette nach oben gefaltet.
Wird die Vorverklebung erst bei der Konfektionierung vorgenommen wird zunächst die Rückenlasche auf der Rückenwand verklebt und die Manschette nach oben gefaltet. Die Faltteile werden übereinander gelegt und verklebt. Die linke Seitenwand der FS wird über die Falzlinie geknickt und danach wird die rechte Seitenwand über die Falzlinie nach vorn gefaltet, wobei die Manschette senkrecht zur Rückwand steht. Das Produkt wird nun durch die Aussparung in der Manschette von unten eingeführt. Der obere Teil des Produktes, der aus der Manschette herausragt liegt auf den Faltteilen auf und fixiert diese. Abschließend wird die Bodenlasche aufgeklappt und die Einstecknasen innen mit den Seitenwänden verbunden, vorzugsweise verklebt.

Die umgeklappten Seitenwände fixieren das Produkt von der Seite, der Boden sichert den Stand des Produktes und über die Manschette wird ein Herausfallen des Produktes vermieden, so dass eine rundum Umhüllung des Produktes gegeben ist ohne ihn vollständig zu verdecken.
Im Gegensatz zu einer Blisterkarte hat die erfindungsgemäße FS einen Korpus und wirkt wie eine stabile FS ohne geschlossen zu sein. Desweiteren ist über die Seitenwände, die Faltteile oder ggf. der Rückwand viel Gestaltungsfläche gegeben. Besonders wichtig ist aber, dass das Produkt selbst vollständig, zumindest die zentrale Produktvorderseite, sichtbar ist und unschöne Pflichttexte auf der Produktrückseite verdeckt bleiben.

Erfindungsgemäß sind die Faltenteile, die Bodenlasche und die Manschettenaussparung entsprechend dem zu verpackenden Produkt geformt.
Die Faltteile sind bevorzugt gleichartig geformt und der Gegenstand liegt eingebettet auf den Faltteilen.
Die Rillung kann demgemäß bogenförmig oder gerade geformt ist, um den Faltteilen eine dem Gegenstand angepasste Auflageform zu verschaffen. Beispielsweise wird durch eine bogenförmige Rillung eine harmonisch ansprechende Gestaltung der Auflagefläche geschaffen. Gegebenenfalls weist darüber hinaus mindestens eines der Faltteile eine der Form des Gegenstandes angepasste Aussparung zur formschlüssigen Aufnahme des Gegenstandes auf.

Die Aussparung in der Manschette kann entsprechend der Form des zu verpackenden Gegenstandes rund, eckig, oval oder exakt den Umrissen des Gegenstandes angepasst sein.

Die Breite der Seitenwände wird vorzugsweise so gewählt, dass sie den Gegenstand mit der Kante seitlich einrahmen. Die Seitenwände wiesen je nach Breite und Produktdurchmesser einen Anstellwinkel kleiner 90° gegenüber der Rückwand auf. Dadurch kann, je nach Produktform, Beschaffenheit oder Bedruckung, das Produkt mittig, im unteren oder oberen Bereich fixiert werden.
Durch die Formung der Seitenwandkanten, rund, gerade oder beliebig konturiert, ist eine Anpassung an beliebige Gegenstandsformen möglich.

Ebenso kann die Form der Bodenlasche dem Boden oder dem Grundriss des Gegenstandes angepasst sein und sollte vorteilhafterweise diesem entsprechen.

Durch eine zusätzliche Aufhängevorrichtung, mit sogenannter Euroloch-Aufhängung, wie es beispielsweise in der DE 195 35 008 beschrieben ist, die in der Rückwand vorgesehen ist, kann das Produkt über die Aufhängung an einem Verkaufshaken ermöglicht werden. Eine ebensolche Aufhängevorrichtung oder nur eine Aussparung sind dementsprechend in der Rückenlasche und/oder den Faltteilen vorgesehen.

Der hier verwendete Begriff Gegenstand darf erfindungsgemäß nicht so eng ausgelegt werden, dass der Gegenstand aus einem einzigen Teil bestehen muss. Vielmehr kann der Gegenstand oder das Gut aus mehreren einzelnen Bauteilen aufgebaut sein. Möglich ist auch, dass innerhalb einer Umhüllung gleichzeitig zwei oder mehr Produkte angeordnet sind, die in einem solchen Fall einen Gegenstand bilden, der aus mehreren einzelnen Körpern gebildet wird:

In einer weiteren vorteilhaften Ausführungsform ist an die Manschette spiegelbildlich eine weitere Manschette mit entsprechender Aussparung angelenkt, wobei beide miteinander verklebt sind. Vorteilhafterweise ist zudem auch an die weitere Manschette eine Lasche angelenkt, die innen auf der Rückwand verklebt ist. Durch diese Ausführungsformen wird eine stabile, doppellagige Manschette geschaffen, die über die zusätzliche Lasche mit der Rückwand befestigt ist.
Zur weiteren Stabilisierung der Manschette weisen die Seitenwände Einkerbungen auf, in die die senkrecht stehende Manschette eingreift. Die Manschette bzw. die Seitenwände sind somit nicht nur aneinander gelegt sonder greifen über die Einkerbung formschlüssig ineinander, was eine Stabilisierung auch des Produktes zur Folge hat.

Die Lage der Manschette ist für die Produktbefestigung mit entscheidend. Die Manschette kann beispielsweise mittig angeordnet sein, damit der Schwerpunkt des Produktes in Flucht mit der Aufhängung am Verkaufshaken liegt. Die Lage der Manschette wird über die Länge der Rückenlasche bestimmt. Eine mittig angeordnete Manschette bedeutet, dass die Rückenlasche halb so lang wie die Rückwand ist. Die Länge der Rückenlasche liegt daher im Bereich von 0,9 bis 0,1, bevorzugt 0,33 bis 0,5, der Länge der Rückenwand.
Handelt es sich beispielsweise um ein längliches Produkt, das zudem im oberen Bereich mehr Halt benötigt, so ist die Länge der Rückenlasche relativ kurz, so dass die Manschette das Produkt im oberen Bereich umgreift

Eine weitere bevorzugte Ausführungsform weist mindestens an einer der Seitenwände, bevorzugt an beiden Seitenwänden, Seitenteile auf, die nach innen geklappt so auf der Seitenwand aufgeklebt werden, so dass Schlitze zwischen der Seitenwand und den Seitenteilen entstehen, in die die Einstecknasen der Bodenlasche eingreifen können und somit den Verbund mit der bzw. den Seitenwänden gewährleisten. Damit ist ein Verkleben des Bodens nicht notwendig und es erlaubt den Käufer des Produktes eine einfache Entnahme ohne die FS zu zerstören. Der Käufer löst die Einstecknasen aus den Schlitzen, klappt den Boden herum und kann so das Produkt aus der Manschette nach unten entnehmen und gegebenenfalls in umgekehrter Reihenfolge wieder sicher verpacken.

Die Faltschachtel weist somit eine Vielzahl von Vorteilen auf.

Die Verpackung nimmt zumindest einen Gegenstand auf.
Ein weiterer Vorteil ist darin zu sehen, dass der Gegenstand in der Faltschachtel sehr gut präsentiert werden kann, aber durch die Manschette, die Seitenwände und den Boden sicher geschützt ist.
Vorteilhaft an dieser Verpackung ist weiterhin, dass der einzelne Gegenstand, zum Beispiel eine Kosmetikflasche oder Wundspray, werbewirksam als "Give Away" präsentiert werden kann.

Mit dieser Verpackungsart erreicht man eine kostengünstige und dennoch aufmerksamkeitsstarke Präsentation, die einen hohen Wiedererkennungswert zum Standardprodukt aufweist.

Vorderseiten und Rückseite der Faltschachtel bieten hervorragende Gestaltungsmöglichkeiten. Die Faltschachtel ist ferner umweltschonend und wird aus einem einzigen Faltzuschnitt hergestellt.

Anhand der nachfolgend beschriebenen Figuren wird eine besonders vorteilhafte Ausführung der Faltschachtel samt Stanzzuschnitt näher erläutert, ohne damit die Erfindung unnötig einschränken zu wollen. Es zeigen
- Figur 1: Stanzzuschnitt der erfindungsgemäßen Faltschachtel
- Figur 2: Stanzzuschnitt der erfindungsgemäßen Faltschachtel in einer bevorzugten Ausführungsform
- Figur 3: Faltschachtel ohne zu verpackenden Gegenstand in der Draufsicht
- Figur 4: Faltschachtel mit zu verpackenden Gegenstand in der Draufsicht

In der Figur 1 ist von der Faltschachtel der Stanzzuschnitt dargestellt. Der Stanzzuschnitt kann aus Karton, Pappe oder einem anderen geeigneten Material bestehen.
An der Rückwand (2) sind seitlich die Seitenwand (3) bzw. (4), unten eine Bodenlasche (5) und oben eine Rückenlasche (6) angelenkt. An die Rückenlasche (6) ist über eine Falzlinie (103) eine Manschette (9) angelenkt, die eine Aussparung (190) aufweist, in die der zu verpackende Gegenstand eingelegt werden kann.
Die Aussparung kann vollständig geschlossen, d.h. ringförmig gestaltet sein, oder eine Lücke aufweisen.
Im oberen Bereich (3a, 4a) an die Seitenwände (3, 4) sind über Rillung (111) bzw. (110) Faltteile (11) bzw. (10) angelenkt, wobei der obere Bereich (3a, 4a) der Länge der Rückenlasche (6) entspricht.
Der obere Bereich (3a, 4a) wird durch die gleichartigen Abmessungen der Länge der Rückenlasche (6) und den Faltteilen (10, 11), die an die Seitenwände (3, 4) angelenkt sind, bestimmt. Die senkrecht stehende Manschette (9) dient ebenso als Abgrenzung des oberen Bereiches, der in den Zeichnungen mit (3a, 4a) gekennzeichnet ist.
An die Bodenlasche (5) sind zwei Einstecknasen (14, 15) angelenkt, die bei der fertig konfektionierten FS auf der Innenseite der Seitenwände (3, 4) befestigt sind.
Die Faltenteile (10) und (11) sind bevorzugt gleichartig geformt und mindestens eines, bevorzugt beide, der Faltenteile (10, 11) weisen eine Aussparung (390) zur formschlüssigen Aufnahme des Gegenstandes (90) auf.

In Fig. 2 ist eine bevorzugte Form des Stanzzuschnittes entsprechend Fig. 1 dargestellt. Zusätzlich zu den in Fig. 1 vorhandenen Flächen, weist der bevorzugte Stanzzuschnitt nach Fig. 2 eine spiegelbildliche Manschette (8) mit entsprechender Aussparung (290) auf, die oben an der Manschette (9) angelenkt ist. Bevorzugt weisen beide Aussparungen (190, 290) die gleiche Form auf und sind in der fertig konfektionierten FS deckungsgleich übereinandergelegt. An die Manschette (8) ist oben eine weitere Lasche (7) angelenkt.
An mindestens eine der Seitenwände (3) und/oder (4) sind Seitenteile (12) bzw. (13) angelenkt, die in der fertig konfektionierten FS nach innen umgeklappt auf den Seitenwänden verklebt sind.
Die Seitenwänden (3) und (4) weisen in Höhe des Ausgangspunktes des oberen Bereiches (3a, 4a), d.h. an der Stelle an der die Manschette (9) aufgerichtet wird, Einkerbungen (130) auf. Die Einkerbungen (130) sind so konzipiert, dass die einlagige Manschette (9) oder die doppellagige Manschette (8, 9) formschlüssig eingepasst werden kann.
Bevorzugt ist im oberen Bereich der Rückwand (2) eine Aufhängevorrichtung (115), gegebenenfalls mit Schlitz oder Rundlochung, vorgesehen. Dem entsprechend sind in der Rückenlasche (6) und gegebenenfalls in den Faltenteilen (10) und/oder (11) eine Aussparung oder eine gleichartige Aufhängevorrichtung (116) vorhanden. Durch das Verkleben der Rückenlasche (6) auf der Rückwand (2), das Übereinanderlegen der Faltenteile (10, 11) ergibt sich im Extremfall eine vierlagig ausgestattete Aufhängevorrichtung (115, 116). Bevorzugt weist daher das Faltenteil (10) und die Rückenlasche (6) nur ungeformte Aussparungen auf.

Fig. 3 zeigt eine fertige Faltschachtel in der Draufsicht. Die beiden Seitenwände (3, 4) sind ca. im Anstellwinkel 45° nach oben geklappt und der Boden (5) über die, nicht sichtbaren, Einstecknasen (14,15) an den Seitenwänden befestigt.

Die Manschettenaussparungen (190) und (290) sind entsprechend eines beispielsweise runden Produktes rund geformt. Die Größe der Aussparungen ist logischerweise den Produktabmessungen angepasst. Fig. 4 zeigt beispielsweise eine fertige Faltschachtel, in die ein runder Gegenstand, eine Sprühflasche, eingelegt ist.

Die Rillung (110) bzw. (111) ist, wie in Fig. 2 und Fig. 4, dargelegt bevorzugt bogenförmig gestaltet, so dass beim Konfektionieren mit einem Gegenstand die FS sich harmonisch der Form des Gegenstandes anpasst.
Die Konfektionierung mit Produkt erfolgt unter minimalem Zeitaufwand. Zunächst wird die linke Seitenwand (3) mitsamt oberen Faltteil (10) nach vorne gefaltet. Dabei wird die Einkerbung (130) formschlüssig auf die doppellagige Manschette (8,9) eingepasst. Als nächstes verfährt man mit der rechten Seitenwand (4) und dem oberen Faltteil (11) genauso.
Der Gegenstand wird von unten durch die Aussparungen (190,290) der Manschette (8,9) eingeschoben und der Boden (5) wird mit seinen Einstecknasen (14,15) in den aus Seitenwänden (3, 4) und den angelenkten Seitenteilen (12,13) gebildeten Schlitz eingesteckt.

## Patentansprüche

1. Faltschachtel (1) zur Präsentation und/oder Verpackung eines Gegenstandes (90) bestehend aus
a.) einer Rückwand (2),
b.) an die seitlich jeweils eine Seitenwand (3) bzw. (4),
c.) unten eine Bodenlasche (5) und
d.) oben eine Rückenlasche (6) angelenkt sind, wobei
e.) die Rückenlasche (6) über eine Falzlinie (103) mit einer Manschette (9) verbunden ist,
f.) die Manschette (9) senkrecht zur Rückwand (2) steht und
g.) eine Aussparung (190) aufweist, in die der zu verpackende Gegenstand eingelegt werden kann, und
h.) die Bodenlasche (5) senkrecht zur Rückwand (2) steht,
**dadurch gekennzeichnet, dass**
i.) die Rückenlasche (6) innen auf der Rückwand (2) verklebt ist,
j.) die Seitenwände (3) und (4) so an die senkrechtstehende Manschette (9) angelegt sind, dass sie den Gegenstand (90) fixieren können,
k.) oberhalb der Manschette (9) über eine Rundrillung (111) bzw. (110) Faltteile (11) bzw. (10) an die Seitenwände (4a) bzw. (3a) so angelenkt sind,
l.) dass die Faltenteile (10, 11) übereinander gelegt oder verklebt sind und
m.) an die Bodenlasche zwei Einstecknasen (14, 15) angelenkt sind,
n.) die jeweils mit der Seitenwand (3) bzw. (4) innen verbunden sind.

2. Faltschachtel nach Anspruch 1, **dadurch gekennzeichnet, dass** an die Manschette (9) spiegelbildlich eine zweite Manschette (8) mit entsprechender Aussparung (290) angelenkt ist und beide gegebenenfalls miteinander verklebt sind.

3. Faltschachtel nach Anspruch 2, **dadurch gekennzeichnet, dass** an die zweite Manschette (8) eine Lasche (7) angelenkt ist, die innen auf der Rückwand (2) verklebt ist.

4. Faltschachtel nach einem der vorstehenden Ansprüche, **dadurch gekennzeichnet, dass** mindestens an eine der Seitenwände (3) und/oder (4) Seitenteile (12) bzw, (13) angelenkt sind, die innen so auf der Seitenwand (3) bzw. (4) aufgeklebt sind, so dass Schlitze (140) bzw. (150) entstehen, in die die Einstecknasen (14) bzw. (15) eingreifen können und somit den Verbund mit der bzw. den Seitenwänden gewährieisten.

5. Faltschachtel nach einem der vorstehenden Ansprüche, **dadurch gekennzeichnet, dass** die Seitenwände (3) und (4) Einkerbungen (130) aufweisen, in die zur Stabilisierung die senkrecht stehende Manschette (9) eingreift.

6. Faltschachtel nach einem der vorstehenden Ansprüche, **dadurch gekennzeichnet, dass** die Faltenteile (10) und (11) gleichartig geformt sind und der Gegenstand eingebettet auf den Faltenteilen liegen kann und gegebenenfalls mindestens eines der Faltenteile (10) oder (11) eine Aussparung (390) zur formschlüssigen Aufnahme des Gegenstandes (90) aufweist.

7. Faltschachtel nach einem der vorstehenden Ansprüche, **dadurch gekennzeichnet, dass** im oberen Bereich der Rückwand (2) eine Aufhängevorrichtung (115), gegebenenfalls mit Schlitz oder Rundlochung, in der Rückenlasche (6) und gegebenenfalls in den Faltenteilen (10) und/oder (11) eine Aussparung oder eine Aufhängevorrichtung (116) ausgestanzt sind.

8. Faltschachtel nach einem der vorstehenden Ansprüche, **dadurch gekennzeichnet, dass** die Länge der Rückenlasche (6) im Bereich von 0,9 bis 0,1, bevorzugt 0,33 bis 0,5, der Länge der Rückenwand (2) liegt.

9. Faltschachtel nach einem der vorstehenden Ansprüche, **dadurch gekennzeichnet, dass** die Manschettenaussparungen (190) und (290) rund, eckig, oval oder exakt den Umrissen des Gegenstandes angepasst sind.

10. Faltschachtel nach einem der vorstehenden Ansprüche, **dadurch gekennzeichnet, dass** die Breite der Seitenwände (3, 4) so gewählt ist, dass sie den Gegenstand (90) mit der Kante (31, 41) seitlich einrahmen können.

11. Faltschachtel nach einem der vorstehenden Ansprüche, **dadurch gekennzeichnet, dass** die Rillung (110) bzw. (111) bogenförmig oder gerade geformt ist, um den Faltteilen (10) bzw. (11) eine dem Gegenstand angepasste Auflageform zu verschaffen.

12. Faltschachtel nach einem der vorstehenden Ansprüche, **dadurch gekennzeichnet, dass** die Kanten der Seitenwände (31, 41) rund, gerade oder exakt der Kontur des Gegenstandes geformt sind.

13. Faltschachtel nach einem der vorstehenden Ansprüche, **dadurch gekennzeichnet, dass** die Form der Bodenlasche (5) dem Boden oder dem Grundriss des Gegenstandes (90) entspricht.

14. Faltschachtelzuschnitt zur Herstellung einer Faltschachtel nach einem der Ansprüche 1 bis 13 umfassend
- eine Rückwand (2) an die seitlich jeweils eine Seitenwand (3) bzw. (4), unten eine Bodenlasche (5) und oben eine Rückenlasche (6) angelenkt sind, wobei
- an die Rückenlasche (6) über eine Falzlinie (103) eine Manschette (9) angelenkt ist,
- die Manschette (9) eine Aussparung (190) aufweist, in die der zu verpackende Gegenstand eingelegt werden kann,
- im oberen Bereich (3a, 4a) an die Seitenwände (3, 4) über eine Rillung (111) bzw. (110) Faltteile (11) bzw. (10) angelenkt sind, wobei der obere Bereich der Länge der Rückenlasche (6) entspricht,
- an die Bodenlasche (5) Zwei Einstecknasen (14, 15) angelenkt sind,
- gegebenenfalls an die Manschette (9) eine spiegelbildliche zweite Manschette (8) mit entsprechender Aussparung (290) angelenkt ist,
- gegebenenfalls die zweite Manschette (8) eine Lasche (7) angelenkt ist,
- gegebenenfalls an mindestens eine der Seitenwände (3) und/oder (4) Seitenteile (12) bzw. (13) angelenkt sind,
- gegebenenfalls in den Seitenwänden (3) und (4) in Höhe des Ausgangspunktes des oberen Bereiches Einkerbungen (130) vorhanden sind,
- gegebenenfalls die Faltenteile (10) und (11) gleichartig geformt sind und mindestens eines der Faltenteile (10) oder (11) eine Aussparung (390) zur formschlüssigen Aufnahme des Gegenstandes (90) aufweist,
- gegebenenfalls im oberen Bereich der Rückwand (2) eine Aufhängevorrichtung (115), gegebenenfalls mit Schlitz oder Rundlochung, in der Rückenlasche (6) und gegebenenfalls in den Faltenteilen (10) und/oder (11) eine Aussparung oder eine Aufhängevorrichtung (116) ausgestanzt sind,
- gegebenenfalls die Länge der Rückenlasche (6) im Bereich von 0,9 bis 0,1, bevorzugt 0,33 bis 0,5, der Länge der Rückenwand (2) liegt,
- gegebenenfalls die Manschettenaussparungen (190) und (290) rund, eckig, oval oder exakt den Umrissen des Gegenstandes angepasst sind,
- gegebenenfalls die Rillung (110) bzw. (111) bogenförmig, gerade geformt ist,
- gegebenenfalls die Kanten der Seitenwände (31, 41) rund, gerade oder beliebig geformt sind und
- gegebenenfalls die Form der Bodenlasche (5) dem Boden oder dem Grundriss des Gegenstandes (90) entspricht.

15. Fattzuschnitt nach Anspruch 14, **dadurch gekennzeichnet, dass** der Faltzuschnitt aus Pappe, Karton oder einem anderen geeigneten Werkstoff besteht.

16. Verwendung der Faltschachtel nach einem der Ansprüche 1 bis 13 zur Präsentation eines Gegenstandes.

17. Verwendung der Faltschachtel nach einem der Ansprüche 1 bis 13 zur Verpackung eines Gegenstandes.

## Claims

1. Folding box (1) for displaying and/or packaging an article (90), comprising
- a rear wall (2), on which
- in each case one side wall (3), (4) is articulated laterally,
- a base flap (5) is articulated at the bottom and
- a rear flap (6) is articulated at the top, it being the case that
- the rear flap (6) is connected to a collar (9) via a folding line (103),
- the collar (9) is located perpendicularly to the rear wall (2) and
- has a cutout (190), in which the article which is to be packaged can be positioned, and
- the base flap (5) is located perpendicularly to the rear wall (2),
**characterized in that**
- the rear flap (6) is adhesively bonded to the inside of the rear wall (2),
- the side walls (3) and (4) are positioned on the vertical collar (9) such that they can fix the article (90),
- above the collar (9), folding parts (11) and (10) are articulated on the respective side walls (4) and (3) via a respective scoring formation (111), (110) such that
- the fold parts (10, 11) are positioned or adhesively bonded one above the other, and
- two insertion noses (14, 15) are articulated on the base flap,
- the insertion noses each being connected to the inside of the side wall (3), (4).

2. Folding box according to Claim 1, **characterized in that** a second collar (8) with a corresponding cutout (290) is articulated in a mirror-inverted manner on the collar (9), and the two, if appropriate, are adhesively bonded to one another.

3. Folding box according to Claim 2, **characterized in that** a flap (7) is articulated on the second collar (8) and is adhesively bonded to the inside of the rear wall (2).

4. Folding box according to one of the preceding claims, **characterized in that** side parts (12) and/or (13) are articulated at least on one of the side walls (3) and/or (4) and are adhesively bonded to the inside of the side wall (3), (4) so as to produce respective slots (140) and (150), in which the insertion noses (14) and (15) can engage and thus ensure the interconnection with the side wall or walls.

5. Folding box according to one of the preceding claims, **characterized in that** the side walls (3) and (4) have notches (130), in which the vertical collar (9) engages for stabilizing purposes.

6. Folding box according to one of the preceding claims, **characterized in that** the fold parts (10) and (11) are shaped in the same way and the article can be embedded on the fold parts and, if appropriate, at least one of the fold parts (10) or (11) has a cutout (390) for accommodating the article (90) in a form-fitting manner.

7. Folding box according to one of the preceding claims, **characterized in that** a hanging device (115), if appropriate with a slot or round hole, is punched out in the top region of the rear wall (2), and a cutout or a hanging device (116) is punched out in the rear flap (6) and, if appropriate, in the fold parts (10) and/or (11).

8. Folding box according to one of the preceding claims, **characterized in that** the length of the rear flap (6) is in the range from 0.9 to 0.1, preferably 0.33 to 0.5, of the length of the rear wall (2).

9. Folding box according to one of the preceding claims, **characterized in that** the collar cutouts (190) and (290) are round, polygonal, or oval or adapted precisely to the outlines of the article.

10. Folding box according to one of the preceding claims, **characterized in that** the width of the side walls (3, 4) is selected such that they can surround the article (90) laterally with the edge (31, 41).

11. Folding box according to one of the preceding claims, **characterized in that** the scoring formation (110) or (111) is shaped in an arcuate or rectilinear manner in order to provide the respective folding parts (10) and (11) with an abutment shape which is adapted to the article.

12. Folding box according to one of the preceding claims, **characterized in that** the edges (31, 41) of the side walls are round or rectilinear or shaped to correspond precisely to the contour of the article.

13. Folding box according to one of the preceding claims, **characterized in that** the shape of the base flap (5) corresponds to the base of the article (90) or the shape of the latter in plan view.

14. Folding-box blank for producing a folding box according to one of Claims 1 to 13, comprising
- a rear wall (2), on which in each case one side wall (3), (4) is articulated laterally, a base flap (5) is articulated at the bottom and a rear flap (6) is articulated at the top, it being the case that
- a collar (9) is articulated on the rear flap (6) via a folding line (103),
- the collar (9) has a cutout (190), in which the article which is to be packaged can be positioned,
- in the top region (3a, 4a), folding parts (11) and (10) are articulated on the respective side walls (3, 4) via a respective scoring formation (111), (110), the top region corresponding to the length of the rear flap (6),
- two insertion noses (14, 15) are articulated on the base flap (5),
- a mirror-inverted, second collar (8) with a corresponding cutout (290) is articulated, if appropriate, on the collar (9),
- a flap (7) is articulated, if appropriate, on the second collar (8),
- side parts (12) and/or (13) are articulated, if appropriate, on at least one of the side walls (3) and/or (4),
- notches (130) are provided, if appropriate, in the side walls (3) and (4) level with the starting point of the top region,
- if appropriate, the fold parts (10) and (11) are shaped in the same way and at least one of the fold parts (10) or (11) has a cutout (390) for accommodating the article (90) in a form-fitting manner,
- a hanging device (115) if appropriate with a slot or round hole, is punched out, if appropriate, in the top region of the rear wall (2), and a cutout or a hanging device (116) is punched out in the rear flap (6) and, if appropriate, in the fold parts (10) and/or (11),
- if appropriate, the length of the rear flap (6) is in the range from 0.9 to 0.1, preferably 0.33 to 0.5, of the length of the rear wall (2),
- if appropriate, the collar cutouts (190) and (290) are round, polygonal or oval or adapted precisely to the outlines of the article,
- if appropriate, the scoring formation (110) or (111) is shaped in an arcuate or rectilinear manner,
- if appropriate, the edges (31, 41) of the side walls are round or rectilinear or shaped in any desired manner, and
- if appropriate, the shape of the base flap (5) corresponds to the base of the article (90) or the shape of the latter in plan view.

15. Folding blank according to Claim 14, **characterized in that** the folding blank consists of paperboard, cardboard or some other suitable material.

16. Use of the folding box according to one of Claims 1 to 13 for displaying an article.

17. Use of the folding box according to one of Claims 1 to 13 for packaging an article

## Revendications

1. Boîte pliante (1) pour la présentation et/ou l'emballage d'un objet (90), constituée
a) d'une paroi arrière (2),
b) à laquelle sont articulés à chaque fois une paroi latérale (3), respectivement (4),
c) en bas, un volet de fond (5), et
d) en haut un volet arrière (6),
e) le volet arrière (6) étant connecté par le biais d'une ligne de pliage (103) à une manchette (9),
f) la manchette (9) étant perpendiculaire à la paroi arrière (2) et
g) présentant un évidement (190) dans lequel peut être introduit l'objet à emballer, et
h) le volet de fond (5) étant perpendiculaire à la paroi arrière (2),
**caractérisée en ce que**
i) le volet arrière (6) est collé à l'intérieur à la paroi arrière (2),
j) les parois latérales (3) et (4) sont appliquées contre la manchette (9) perpendiculaire de telle sorte qu'elles peuvent fixer l'objet (90),
k) au-dessus de la manchette (9) des parties pliantes (11), respectivement (10) sont articulées par le biais d'une rainure arrondie (111), respectivement (110), aux parois latérales (4), respectivement (3), de telle sorte
l) que les parties pliantes (10, 11) soient placées l'une au-dessus de l'autre ou collées l'une sur l'autre et
m) deux ergots d'insertion (14, 15) sont articulés au volet de fond,
n) lesquels sont connectés à chaque fois vers l'intérieur à la paroi latérale (3), respectivement (4).

2. Boîte pliante selon la revendication 1, **caractérisée en ce qu'**une deuxième manchette (8) avec un évidement correspondant (290) est articulée de manière symétrique à la manchette (9) et les deux sont éventuellement collées l'une à l'autre.

3. Boîte pliante selon la revendication 2, **caractérisée en ce qu'**un volet (7) est articulé à la deuxième manchette (8), lequel est collé à l'intérieur sur la paroi arrière (2).

4. Boîte pliante selon l'une quelconque des revendications précédentes, **caractérisée en ce que** des parties latérales (12), respectivement (13) sont articulées à au moins l'une des parois latérales (3) et/ou (4), et sont collées à l'intérieur à la paroi latérale (3), respectivement (4) de telle sorte qu'il se forme des fentes (140), respectivement (150), dans lesquelles les ergots d'insertion (14), respectivement (15) peuvent venir en prise et donc assurer la liaison avec la ou les parois latérales.

5. Boîte pliante selon l'une quelconque des revendications précédentes, **caractérisée en ce que** les parois latérales (3) et (4) présentent des encoches (130) dans lesquelles vient en prise la manchette perpendiculaire (9) en vue de sa stabilisation.

6. Boîte pliante selon l'une quelconque des revendications précédentes, **caractérisée en ce que** les parties pliantes (10) et (11) sont formées de manière identique et l'objet peut être placé de manière intégrée sur les parties pliantes et éventuellement au moins l'une des parties pliantes (10) ou (11) présente un évidement (390) pour recevoir l'objet (90) par engagement par coopération de forme.

7. Boîte pliante selon l'une quelconque des revendications précédentes, **caractérisée en ce que** dans la région supérieure de la paroi arrière (2), un dispositif d'accrochage (115), éventuellement avec une fente ou un perçage rond, est estampé dans le volet arrière (6) et un évidement ou un dispositif d'accrochage (116) est éventuellement estampé dans les parties pliantes (10) et/ou (11).

8. Boîte pliante selon l'une quelconque des revendications précédentes, **caractérisée en ce que** la longueur du volet arrière (6) est dans la plage de 0,9 à 0,1, de préférence de 0,33 à 0,5 fois la longueur de la paroi arrière (2).

9. Boîte pliante selon l'une quelconque des revendications précédentes, **caractérisée en ce que** les évidements de manchette (190) et (290) sont ronds, polygonaux, ovales ou exactement adaptés au contour de l'objet.

10. Boîte pliante selon l'une quelconque des revendications précédentes, **caractérisée en ce que** la largeur des parois latérales (3, 4) est choisie de telle sorte qu'elles puissent encadrer latéralement l'objet (90) avec le bord (31, 41).

11. Boîte pliante selon l'une quelconque des revendications précédentes, **caractérisée en ce que** la rainure (110), respectivement (111) a une forme courbe ou droite, afin de fournir aux parties pliantes (10) respectivement (11) une forme d'appui adaptée à l'objet.

12. Boîte pliante selon l'une quelconque des revendications précédentes, **caractérisée en ce que** les bords (31, 41) des parois latérales sont ronds, droits ou de forme correspondant exactement au contour de l'objet.

13. Boîte pliante selon l'une quelconque des revendications précédentes, **caractérisée en ce que** la forme du volet de fond (5) correspond au fond ou à la projection horizontale de l'objet (90).

14. Flan de boîte pliante pour la fabrication d'une boîte pliante selon l'une quelconque des revendications 1 à 13, comprenant :
- une paroi arrière (2) à laquelle sont articulés à chaque fois une paroi latérale (3), respectivement (4), en bas, un volet de fond (5), et en haut un volet arrière (6),
- une manchette (9) étant articulée au volet arrière (6) par le biais d'une ligne de pliage (103),
- la manchette (9) présentant un évidement (190) dans lequel peut être introduit l'objet à emballer,
- dans la région supérieure (3a, 4a), des parties pliantes (11), respectivement (10) sont articulées aux parois latérales (3, 4) par le biais d'une rainure (111), respectivement (110), la région supérieure correspondant à la longueur du volet arrière (6),
- deux ergots d'insertion (14, 15) étant articulés au volet de fond (5),
- éventuellement une deuxième manchette (8) symétrique avec un évidement correspondant (290) étant articulée à la manchette (9),
- éventuellement un volet (7) étant articulé à la deuxième manchette (8),
- éventuellement des parties latérales (12) respectivement (13) étant articulées à au moins l'une des parois latérales (3) et/ou (4),
- éventuellement dans les parois latérales (3) et (4), des encoches (130) étant prévues à la hauteur du point de départ de la région supérieure,
- éventuellement les parties pliantes (10) et (11) étant formées de manière identique et au moins l'une des parties pliantes (10) et (11) présentant un évidement (390) pour recevoir l'objet (90) par engagement par coopération de forme,
- éventuellement un dispositif d'accrochage (115), éventuellement avec une fente ou un perçage rond, étant estampé dans la partie supérieure de la paroi arrière (2), et un évidement ou un dispositif d'accrochage (116) étant estampé dans le volet arrière (6) et éventuellement dans les parties pliantes (10) et/ou (11),
- éventuellement la longueur du volet arrière (6) étant dans la plage de 0,9 à 0,1, de préférence de 0,33 à 0,5 fois la longueur de la paroi arrière (2),
- éventuellement les évidements de manchette (190) et (290) étant ronds, polygonaux, ovales ou exactement adaptés au contour de l'objet,
- éventuellement la rainure (110), respectivement (111) ayant une forme courbe ou droite,
- éventuellement les bords (31, 41) des parois latérales étant ronds, droits ou de forme quelconque, et
- éventuellement la forme du volet de fond (5) correspondant au fond ou à la projection horizontale de l'objet (90)

15. Flan selon la revendication 14, **caractérisé en ce que** le flan se compose de papier rigide, carton ou d'un autre matériau approprié.

16. Utilisation de la boîte pliante selon l'une quelconque des revendications 1 à 13 pour la présentation d'un objet.

17. Utilisation de la boîte pliante selon l'une quelconque des revendications 1 à 13 pour l'emballage d'un objet.
